# FASCICULE DE BREVET EUROPEEN

(11) **EP 2 991 737 B1**
(45) Date de publication et mention de la délivrance du brevet: **01.02.2017**
(21) Numéro de dépôt: 14722267.3
(22) Date de dépôt: 11.04.2014
(51) Int. Cl.: A63B 24/00, A63B 21/005, A63B 71/00, A63B 21/00, A63B 21/002

(54) **COMMANDE D'UNE MACHINE D'EXERCICE**
STEUERUNG EINER ÜBUNGSVORRICHTUNG
CONTROL OF AN EXERCISE MACHINE

(30) Priorité: 29.04.2013 FR 1353911
(43) Date de publication de la demande: 09.03.2016
(73) Titulaire: Eracles - Technology, 60200 Compiègne (FR)
(72) Inventeur: CHAZALON, Philippe, 80110 La Neuville Sire Bernard (FR); VANNICATTE, Arnaud, F-59188 Saint-aubert (FR); VAUQUELIN, Aurélien, F-60200 Compiegne (FR)
(74) Mandataire: Loyer & Abello
(86) Numéro de dépôt international: PCT/FR2014/050896
(87) Numéro de publication internationale: WO 2014/177787

(56) Documents cités:
- EP-A1- 2 255 851
- WO-A1-2007/043970
- WO-A1-2011/083434
- WO-A2-2012/176165

## Description

L'invention se rapporte au domaine des machines d'exercice. Plus particulièrement, l'invention se rapporte au domaine des machines à motorisation électrique conçues pour développer ou reconstituer la musculature d'un utilisateur et permettant notamment l'entrainement sportif ou la rééducation des muscles d'un utilisateur.

Parmi les machines d'exercice musculaire, il existe notamment les machines à poids et des machines à inertie.

Les machines à poids fonctionnent sur le principe de masses en fonte ou autre matériau qu'un utilisateur déplace en fournissant un effort pour contrer le poids des masses en fonte. Ces machines sont notamment les presses, les barres libres, les appareils à charge guidée etc.

Les machines à inertie fonctionnent de manière différente. Celles-ci consistent par exemple à mettre en mouvement un disque en fonte autour d'un axe de rotation. L'utilisateur doit donc fournir un effort adéquat pour vaincre l'inertie de la machine. Certaines machines fonctionnent avec le principe de mettre en mouvement un fluide avec un système d'ailettes. Bien que le fluide mis en mouvement possède une inertie, dans ces machines l'utilisateur doit vaincre principalement le frottement visqueux induit par les fluides. D'autres machines utilisent le principe du système à courant de Foucault pour générer ces frottements visqueux. Ces machines produisant des frottements visqueux sont notamment les machines de type rameur ou le vélo d'intérieur. Il existe aussi des machines à frottements secs. Ainsi, certains vélos d'exercice disposent d'une sangle tournant sur une roue d'inertie avec un frottement

EP-A1-2255851 décrit un appareil d'entrainement musculaire apte à appliquer une charge sur un utilisateur au moyen du couple moteur d'un actionneur électrique. Il comporte des moyens de détection de la vitesse et une courbe caractéristique de la charge appliquée en fonction de la vitesse. WO2012/176165 décrit également un appareil d'entraînement destiné à être déplacé par la force d'un utilisateur comprenant un contrôle automatique pour utiliser un procédé de commande du moteur qui régule la puissance d'alimentation du moteur.

Dans un mode de réalisation représenté à la figure 7, deux charges isotoniques différentes sont appliquées, d'une part dans un sens de mouvement concentrique à une vitesse supérieure à un premier seuil de vitesse et d'autre part dans un sens de mouvement excentrique à une vitesse supérieure à un deuxième seuil de vitesse. La transition entre les deux charges isotonique est effectuée selon une fonction affine de la vitesse du déplacement. Du fait de l'augmentation de la charge appliquée proportionnellement à la vitesse détectée, le mouvement de l'utilisateur ne franchit pas nécessairement les seuils de vitesse fixés, de sorte que la charge isotonique programmée n'est pas forcément appliquée au cours du mouvement.

Selon un mode de réalisation, l'invention fournit un procédé de commande pour commander un actionneur électrique dans un dispositif d'exercice comportant un élément de sollicitation destiné à être déplacé par la force d'un utilisateur et couplé sans glissement à une partie mobile de l'actionneur électrique, tel que décrit dans la revendication 1 le procédé de commande comportant :
fournir une première consigne de charge lors d'un déplacement de l'élément de sollicitation dans un premier sens,
fournir une deuxième consigne de charge lors d'un déplacement de l'élément de sollicitation dans un deuxième sens opposé au premier sens, et
en réponse à la détection d'une inversion du déplacement de l'élément de sollicitation entre le premier sens et le deuxième sens, fournir une consigne de charge de transition variant progressivement depuis la première consigne de charge jusqu'à la deuxième consigne de charge au cours d'un intervalle de temps.

Selon un mode de réalisation, le procédé comporte en outre :
détecter une position initiale de la partie mobile de l'actionneur électrique ou de l'élément de sollicitation au moment où l'inversion du mouvement est détectée,
calculer une position de fin de transition présentant un écart dans le deuxième sens par rapport à la position initiale,
fournir la consigne de charge de transition sous la forme d'une fonction monotone de la position de la partie mobile de l'actionneur électrique ou de l'élément de sollicitation, ladite fonction monotone variant depuis la première consigne de charge jusqu'à la deuxième consigne de charge entre la position initiale et la position de fin de transition.

Selon un mode de réalisation, la consigne de charge de transition varie avec un taux de variation par unité de déplacement constant depuis la première consigne de charge jusqu'à la deuxième consigne de charge, la fonction monotone étant une fonction affine. Selon des modes de réalisation alternatifs, la fonction monotone peut avoir d'autres formes, par exemple une fonction polynomiale, une fonction exponentielle, une fonction trigonométrique ou autre.

Selon un mode de réalisation, l'écart entre la position de fin de transition et la position initiale est une constante prédéterminée.

Selon un mode de réalisation, l'écart entre la position de fin de transition de l'élément de sollicitation et la position initiale de l'élément de sollicitation est compris entre 2 et 200 mm, de préférence entre 20 et 100 mm.

Dans des modes de réalisation, l'écart entre la position de fin de transition et la position initiale est calculé en fonction d'un ou plusieurs paramètres, par exemple en fonction d'une vitesse moyenne de l'élément de sollicitation mesurée au cours du mouvement ou en fonction de la différence entre la première consigne de charge et la deuxième consigne de charge. Selon un mode de réalisation, l'écart entre la position de fin de transition et la position initiale est une fonction croissante de la vitesse moyenne de l'élément de sollicitation. Ainsi, même dans un exercice très rapide, l'intervalle de temps sur lequel se développe la consigne de charge de transition ne risque pas de se raccourcir au point de créer un inconfort de l'utilisateur, par exemple une sensation de choc.

Selon un mode de réalisation, le procédé comporte en outre :
détecter une vitesse instantanée de l'élément de sollicitation ou de la partie mobile de l'actionneur électrique, et
détecter l'inversion du déplacement de l'élément de sollicitation entre le premier sens et le deuxième sens en réponse à un changement de signe de la vitesse détectée.

Selon un mode de réalisation, le procédé comporte en outre :
détecter la position instantanée de l'élément de sollicitation ou de la partie mobile de l'actionneur électrique au cours du temps,
détecter une position extrêmale de l'élément de sollicitation ou de la partie mobile de l'actionneur électrique dans le premier sens,
déterminer un écart dans le deuxième sens entre la position instantanée détecté et la position extrêmale, et
détecter l'inversion du déplacement de l'élément de sollicitation entre le premier sens et le deuxième sens lorsque l'écart dans le deuxième sens franchit un seuil d'inversion déterminé.

Selon un mode de réalisation, le seuil d'inversion est une constante prédéterminée. La valeur du seuil d'inversion est de préférence choisie pour satisfaire deux objectifs concurrents, à savoir permettre une détection fiable sans fausse détection ou artéfacts et permettre un temps de réponse rapide pas ou peu perceptible par l'utilisateur.

Selon un mode de réalisation, le seuil d'inversion est compris entre 2 et 200 mm, de préférence entre 5 et 20 mm.

Dans des modes de réalisation, le seuil d'inversion est calculé en fonction d'un ou plusieurs paramètres, par exemple en fonction d'une vitesse moyenne de l'élément de sollicitation mesurée au cours du mouvement. Selon un mode de réalisation, le seuil d'inversion est une fonction décroissante de la vitesse moyenne de l'élément de sollicitation. Ainsi, la détection d'inversion peut être effectuée de manière très réactive et sans retard perceptible par l'utilisateur même dans un exercice très rapide.

Selon un mode de réalisation, le procédé comporte en outre :
en réponse à la détection d'une deuxième inversion du déplacement de l'élément de sollicitation entre le deuxième sens et le premier sens, fournir une deuxième consigne de charge de transition variant progressivement depuis la deuxième consigne de charge jusqu'à la première consigne de charge au cours d'un deuxième intervalle de temps.

Selon un mode de réalisation, le procédé comporte en outre :
détecter une deuxième position initiale de la partie mobile de l'actionneur électrique ou de l'élément de sollicitation au moment où la deuxième inversion du mouvement est détectée,
calculer une deuxième position de fin de transition présentant un écart dans le premier sens par rapport à la deuxième position initiale,
fournir la deuxième consigne de charge de transition sous la forme d'une fonction monotone de la position de la partie mobile de l'actionneur électrique ou de l'élément de sollicitation, ladite fonction monotone variant depuis la deuxième consigne de charge jusqu'à la première consigne de charge entre la deuxième position initiale et la deuxième position de fin de transition. Cette deuxième consigne de charge de transition peut être calculée de la même manière ou différemment de la première consigne de charge de transition, selon qu'il est souhaité un comportement symétrique ou asymétrique de l'actionneur électrique lors des deux inversions de sens.

Selon un mode de réalisation, le procédé comporte en outre :
calculer une force à exercer par l'actionneur électrique à des instants successifs au cours des déplacements de l'élément de sollicitation en fonction de la consigne de charge fournie à chacun desdits instants successifs, et
générer un signal de commande pour commander l'actionneur électrique avec le signal de commande de manière que la force exercée par l'actionneur électrique en réponse au signal de commande corresponde à la force à exercer calculée.

Selon un mode de réalisation, la force à exercer est calculée comme une somme de la consigne de charge fournie à chacun desdits instants successifs avec au moins une contribution additive sélectionnée parmi une contribution de force d'inertie proportionnelle à une accélération instantanée mesurée de la partie mobile de l'actionneur électrique ou de l'élément de sollicitation, une contribution de force élastique proportionnelle à l'écart entre une position de référence et une position instantanée mesurée de la partie mobile de l'actionneur électrique ou de l'élément de sollicitation, et une contribution de force visqueuse proportionnelle à une vitesse instantanée mesurée de la partie mobile de l'actionneur électrique ou de l'élément de sollicitation.

Selon un mode de réalisation, l'invention fournit également un dispositif d'exercice comportant :
un élément de sollicitation destiné à être déplacé par la force d'un utilisateur,
un actionneur électrique comportant une partie mobile, l'élément de sollicitation étant couplé à la partie mobile,
un calculateur configuré pour calculer une force à exercer par l'actionneur électrique à des instants successifs au cours des déplacements de l'élément de sollicitation en fonction d'une consigne de charge fournie à chacun desdits instants successifs et à générer un signal de commande de l'actionneur électrique en fonction de la force à exercer calculée, dans lequel le calculateur est configuré pour :
   fournir une première consigne de charge lors d'un déplacement de l'élément de sollicitation dans un premier sens,
   fournir une deuxième consigne de charge lors d'un déplacement de l'élément de sollicitation dans un deuxième sens opposé au premier sens, et
   en réponse à la détection d'une inversion du déplacement de l'élément de sollicitation entre le premier sens et le deuxième sens, fournir une consigne de charge de transition variant progressivement depuis la première consigne de charge jusqu'à la deuxième consigne de charge au cours d'un intervalle de temps.

Selon un mode de réalisation, l'élément de sollicitation comporte une poignée destinée à être tenue à la main par l'utilisateur pour exercer la force de l'utilisateur, la poignée portant un organe de contrôle actionnable par l'utilisateur pour commander une fonction du calculateur.

Grâce à ces caractéristiques, la poignée sert simultanément de prise pour exercer la force musculaire de l'utilisateur et de télécommande pour certaines fonctions du dispositif d'exercice, par exemple réglage de la charge ou de l'inertie ou sélection du programme de travail. Selon un mode de réalisation, la poignée porte un bouton ou un levier « homme-mort » réalisant une fonction de sécurité positive, par exemple en causant une coupure de l'alimentation électrique de l'actionneur en cas de relâchement du bouton ou levier. Selon un mode de réalisation, l'organe de contrôle sur la poignée commande une fonction de changement de charge à l'inversion du mouvement, à savoir que la transition entre les deux consignes de charge n'est déclenchée que si le bouton ou levier est dans un état actionné au moment où l'inversion de mouvement est détectée. Dans le cas contraire, la consigne de charge reste inchangée lors de l'inversion du mouvement.

Selon un mode de réalisation, la liaison entre l'élément de sollicitation et la partie mobile comporte un réducteur de vitesse pour démultiplier la force du moteur. Généralement, un tel réducteur génère une inertie réelle supplémentaire pour l'utilisateur qui actionne l'élément de sollicitation. Selon un mode de réalisation, la contribution d'inertie artificielle exercée par l'actionneur électrique peut compenser tout ou partie de l'inertie réelle supplémentaire générée par le réducteur.

Selon un mode de réalisation, l'actionneur électrique est un moteur linéaire. Selon un mode de réalisation, l'actionneur électrique est un moteur rotatif dans lequel la partie mobile comporte un rotor du moteur rotatif.

Selon un mode de réalisation, le capteur d'accélération comporte :
un codeur de position couplé à la partie mobile pour mesurer la position de la partie mobile, le codeur de position générant un signal de position,
des éléments de dérivation aptes à dériver le signal de position pour déterminer l'accélération de la partie mobile.

Selon un mode de réalisation, le dispositif d'exercice est sélectionné parmi le groupe comprenant les rameurs, les vélos d'intérieur, les barres de levage et les appareils de charge guidée.

Selon un mode de réalisation, l'élément de sollicitation est déplaçable dans une direction verticale et que le calculateur est apte à calculer la force à exercer en l'absence de force exercée par l'utilisateur de manière que la force à exercer par l'actionneur électrique comporte une contribution de charge par défaut compensant un poids propre de l'élément de sollicitation sans causer de déplacement spontané de l'élément de sollicitation en l'absence de force exercée par l'utilisateur.

Une idée à la base de l'invention est de réaliser une sollicitation asymétrique de l'utilisateur dans un mouvement excentrique et un mouvement concentrique tout en préservant un confort d'utilisation de la machine d'exercice, notamment en évitant les chocs lors de l'inversion du mouvement.

Certains aspects de l'invention partent de l'idée de simuler sur une machine d'exercice, lors de l'utilisation de la machine par un utilisateur, une inertie différente de l'inertie réelle de la machine d'exercice à l'aide d'un actionneur électrique.

Certains aspects de l'invention partent de l'idée de concevoir une machine qui permette de faire varier le poids et l'inertie indépendamment l'un de l'autre.

Certains aspects de l'invention partent de l'idée de simuler, sur la machine d'exercice, un poids supplémentaire à l'aide de l'actionneur électrique.

Certains aspects de l'invention partent de l'idée de simuler, sur la machine d'exercice, un frottement supplémentaire à l'aide de l'actionneur électrique.

Certains aspects de l'invention partent du constat que combiner les exercices de type « inertie » caractéristiques des machines à inertie et les exercices de type « poids » caractéristiques des machines à poids dans une unique machine permet un gain de place important et un investissement moins onéreux.

Certains aspects de l'invention partent de l'idée de générer des forces d'inertie supplémentaires lors de certaines phases d'un exercice musculaire effectué par l'utilisateur et d'annuler ces forces d'inertie dans les autres phases de l'exercice musculaire.

Certains aspects de l'invention partent de l'idée de générer des forces d'inertie sans charge fixe pour créer des sollicitations musculaires spécifiques à l'inversion du mouvement d'une masse lancée sur une trajectoire sensiblement horizontale, notamment l'inversion du mouvement d'un coureur.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.

Sur ces dessins :
- La figure 1 est une représentation schématique d'un dispositif d'exercice comportant un moteur.
- La figure 2 est une représentation schématique du système de commande du moteur représenté dans la figure 1.
- La figure 3 est un graphique de la position et de l'accélération en fonction du temps de la poignée décrite dans la figure 1 correspondant à une manipulation par l'utilisateur.
- La figure 4 est un graphique de la force exercée par le moteur lors d'une manipulation du dispositif de la figure 7.
- La figure 5 est un graphique de la force exercée par le moteur lors de la manipulation du dispositif conformément à la figure 3 correspondant à un premier type d'exercice.
- La figure 6 est un graphique de la force exercée par le moteur lors de la manipulation du dispositif conformément à la figure 3 correspondant à un second type d'exercice.
- La figure 7 est une représentation schématique d'une variante du dispositif d'exercice.
- La figure 8 est une représentation schématique partiellement en coupe d'un dispositif d'exercice comportant un moteur selon un autre mode de réalisation.
- La figure 9 est une représentation schématique fonctionnelle d'un système de commande du moteur représenté dans la figure 8.
- La figure 10 est une représentation schématique d'un exercice d'inversion du mouvement d'un coureur.
- La figure 11 est une représentation graphique du fonctionnement d'un comparateur à hystérésis pouvant être utilisé dans le système de commande de la figure 9.
- La figure 12 est une représentation graphique d'une méthode de calcul de charge pouvant être exécutée par le système de commande de la figure 9.
- La figure 13 est une représentation schématique en perspective d'une poignée utilisable dans des dispositifs d'exercice.

Les figures 1 et 2 illustrent un dispositif d'exercice dans lequel peuvent être mis en oeuvre des procédés de commande conformes à l'invention. En référence à la figure 1, le dispositif d'exercice comprend un moteur électrique 1 qui peut entrainer en rotation un arbre 2 et exercer un couple sur l'arbre 2. Une poulie 3 est montée serrée sur l'arbre 2. Un câble 4 est fixé en sa première extrémité dans la gorge de la poulie 3. Ce câble 4 peut s'enrouler dans la gorge autour de la poulie 3. A la seconde extrémité 5 du câble est fixée une poignée 6 par l'intermédiaire de laquelle un utilisateur peut influencer le dispositif avec sa force musculaire lorsqu'il pratique des exercices musculaires.

Le moteur 1 comporte un codeur de position 10 qui mesure la position de l'arbre moteur 2. La position est transmise à une carte électronique 7 sous la forme d'un signal de position 9. Cette carte électronique 7 est adaptée à recevoir ce signal de position et utilise le signal de position 9 pour générer un signal de commande. Grâce à ce signal de commande, la carte électronique 7 commande le couple généré par le moteur 1 pour contrôler la force exercée par le moteur 1, laquelle est transmise au niveau de la poignée 6 par l'intermédiaire de la poulie 3 et du câble 4. Pour cela, la carte électronique 7 transmet le signal de commande au moteur 1 par la connexion 8. Ce signal de commande est reçu par un organe d'alimentation intégré dans le moteur 1 qui, à partir de ce signal de commande, fournit un certain courant au moteur 1. Le courant fourni par l'organe d'alimentation induit ainsi un couple sur la partie mobile 2 et donc par l'intermédiaire de la poulie 3 et du câble 4 une force sur la poignée 6. La force exercée par le moteur 1 est sensiblement proportionnelle au courant fourni par l'organe d'alimentation au moteur 1.

De nombreux procédés de commande peuvent être mis en oeuvre dans un tel dispositif afin de produire différentes sollicitations musculaires. Un premier exemple est de simuler la présence d'une masse prédéterminée suspendue à un câble, à savoir que le couple moteur exerce sur la poignée 6 une charge constante quant au sens et à l'intensité.

Lorsqu'un utilisateur manipule la poignée 6 au cours d'un exercice celui-ci s'oppose à la force du moteur 1 à l'aide de sa force musculaire. Par exemple, lors d'un exercice praticable avec ce dispositif, un utilisateur se positionne au-dessus du dispositif et effectue une traction de la poignée 6 depuis une position basse vers une position haute à l'aide de ses mains. Lors de ce déplacement vers le haut, l'utilisateur doit vaincre la force dirigée vers le bas exercée par le moteur 1 sur la poignée 6. Lorsque la poignée 6 arrive en position haute, l'utilisateur effectue le mouvement inverse et ramène la poignée 6 vers la position basse tout en étant toujours contraint par la même force soumise dans la même direction par le moteur 1. Lors de la descente, l'utilisateur accompagne et freine le déplacement de la poignée vers le bas. Le dispositif d'exercice simule ainsi une masse devant être alternativement soulevée et reposée par l'utilisateur

Durant cet exercice, le signal de position est transmis de manière continue à la carte électronique 7 qui calcule et transmet au moteur de manière continue le signal de commande correspondant. Ainsi, le dispositif commande l'effort généré par le moteur 1 tout au long de l'exercice.

Toutefois, un léger décalage peut être présent en théorie entre le moment où le codeur transmet la position et le couple exercé par le moteur 1 du fait du temps de réponse du moteur 1 au signal de commande et du temps de réponse de la carte électronique 7. Avec des composants électroniques de bonne qualité, ce décalage reste imperceptible et sans effet sur les sensations de l'utilisateur du dispositif d'exercice.

En référence à la figure 2, les moyens de commande du moteur vont maintenant être décrits plus précisément en référence à un deuxième exemple.

La carte électronique 7 comporte ici un microprocesseur 20. Un codeur de position 10 mesure la position de l'arbre du moteur 2, cette position est encodée en un signal de position qui est transmis via la connexion 38 au microprocesseur 20. Ainsi, dans un mode de réalisation cette mesure peut être émise toutes les 30ms et de préférence toutes les 5 ms. Dans ce microprocesseur 20, le signal de position est transmis à un organe de dérivation 13 via la connexion 18. L'organe de dérivation dérive le signal de position générant ainsi un signal de vitesse qui est transmis à un deuxième organe de dérivation 14 via la connexion 15. Le second organe de dérivation dérive le signal de vitesse générant ainsi un signal d'accélération. Le signal d'accélération est transmis via la connexion 17 à un module de calcul 12. Par ailleurs, le signal de position et le signal de vitesse sont respectivement transmis au module de calcul 12 via les connexions 11 et 16. Le module de calcul 12 calcule le signal de commande à fournir au moteur et le transmet au moteur via la connexion 19.

Plus précisément, le signal de commande est calculé à partir de l'accélération de sorte que la force exercée par le moteur 1 sur la poignée 6 comporte la charge dirigée vers le bas et une inertie artificielle prédéterminée.

Pour cela le module de calcul 12 prend en compte le cumul du couple exercé par le moteur 1 et l'inertie des pièces rotatives du dispositif reliées à ce moteur que sont l'arbre 2, la poulie 3, le câble 4 et la poignée 6.

En effet, lorsqu'un utilisateur manipule la poignée 6 : ${m}_{r} \times γ = {F}_{m} + {F}_{s}$

Où *Fₛ* est la force exercée par l'utilisateur sur la poignée 6, *Fₘ* est la force exercée par le moteur 1 sur la poignée 6 et commandée par le module de calcul 12, *mᵣ* est l'inertie des pièces mobiles ramenée sur la poignée 6 et la masse de la poignée 6 et *γ* est l'accélération de la poignée 6.

L'équation (1) correspond au principe fondamental de la dynamique appliqué à un système en translation. Toutefois, l'homme du métier comprendra que les couples exercés sur un système en rotation peuvent être modélisés de manière similaire.

La force exercée par le moteur *Fₘ* est composée de deux composantes induites par le signal de commande: une composante fixe *F_{ch}* représentant la charge et une composante proportionnelle à l'accélération *Fᵢ* qui représente l'inertie artificielle. Ainsi : ${F}_{m} = {F}_{ch} + {F}_{i}$

Ou la force *Fᵢ* est définie en fonction d'un coefficient de proportionnalité *k* : ${F}_{i} = - k - γ$

Le coefficient *k* est un paramètre qui est programmé dans le module de calcul 12. L'équation (1) peut se réécrire : $\left({m}_{r}+k\right) \times γ = {F}_{ch} + {F}_{s}$

De cette manière, si le coefficient de proportionnalité k utilisé pour produire le signal de commande est négatif, à savoir -*mᵣ* < *k* < 0, le dispositif simule une inertie inférieure à l'inertie réelle du dispositif, c'est-à-dire l'inertie des pièces rotatives du dispositif. Si le coefficient de proportionnalité k est positif, le dispositif simule une inertie plus importante que l'inertie réelle du dispositif.

L'utilisateur, par l'intermédiaire d'une interface utilisateur non représentée peut modifier les valeurs de la composante fixe *F_{ch}* et du facteur de proportionnalité *k* et ainsi déterminer le type d'effort avec lequel il souhaite s'exercer. Ainsi, il est possible de faire varier indépendamment la charge de l'inertie. Une large gamme de type d'exercices musculaires peut donc être proposée à l'utilisateur.

L'interface utilisateur est connectée au module de calcul 12 et est apte à recevoir des données sur la position, la vitesse, l'accélération ou des informations calculées à partir de ces données, par exemple, l'effort fourni ou la puissance dépensée. Ces données et informations sont calculées par le module de calcul 12 à partir des signaux d'accélération, de vitesse et de position transmis au module de calcul 12 respectivement par les connexions 17, 16 et 11. Avec ces données et ces informations, l'interface utilisateur peut solliciter sensoriellement l'utilisateur en affichant ces informations. L'utilisateur peut de cette manière suivre le niveau de son effort lors de ses exercices physiques. Cependant, ces sollicitations peuvent être de natures différentes, des sollicitations sonores sont par exemple envisageables. Par ailleurs, l'interface utilisateur comporte des organes de commande permettant à l'utilisateur de faire varier les valeurs de la composante fixe *F_{ch}* et du facteur de proportionnalité *k*, de préférence indépendamment l'une de l'autre. Ces organes de commande sont par exemple des boutons sur l'interface utilisateurs correspondant à des couples de composante fixe *F_{ch}* et de facteur de proportionnalité *k* prédéterminés. Ces couples définissent ainsi plusieurs types d'exercices. Un organe de stockage, par exemple une mémoire dans le module de calcul 12, permet de stocker ces informations et données. Grace à ce stockage, l'utilisateur peut suivre l'évolution de ses performances au cours du temps.

En référence aux figures 3, 5 et 6 plusieurs exemples particuliers d'exercices qui peuvent être produits par le dispositif présenté ci-dessus vont être décrits.

La figure 3 représente la position de la poignée 6 le long de l'axe z de la figure 1 et l'accélération de la poignée 6 en fonction du temps lors des sollicitations de traction de la poignée présentées en référence à la figure 1. La courbe en trait interrompu 21 représente la position de la poignée qui est mesurée par le codeur de position 10. La courbe continue 22 représente l'accélération correspondant à la courbe de position 21. Par convention, on a orienté l'axe z vers le bas sur la figure 1. Le point 24 de la courbe de position 21 correspond donc au moment où la poignée 6 est en position basse et le point 23 correspond à la position haute de la poignée.

A des fins d'illustration entre le point 23 jusqu'au point 25, la courbe de position 21 est sensiblement sinusoïdale. Ainsi l'accélération forme également, le long de cette période, une courbe sinusoïdale. Par la suite la courbe de position n'est plus sinusoïdale et donc l'accélération n'est plus sinusoïdale.

La figure 5 représente la force opposée par le moteur 1 à l'utilisateur en fonction du temps pour le même intervalle de temps que la figure 3. La courbe 28 est constante au niveau d'un seuil 26. En effet, la figure 5 correspond à un premier exercice où le module de calcul fourni un signal de commande au moteur de sorte que la force opposée à l'utilisateur est constante dans le temps. Pour cela, le module de calcul produit un signal de commande induisant une force ayant une composante de charge égale au seuil 26 et une composante d'inertie nulle. Dans cet exercice, l'utilisateur s'oppose donc uniquement à une charge fixe et à l'inertie réelle du système.

La figure 6 représente un second exercice qui utilise partiellement le principe du premier exercice présenté en référence à la figure 5. La courbe 40 représente la force générée par le moteur 1 au cours de cet exercice. Elle comporte deux phases : une phase haute 31 durant laquelle la courbe est constante au niveau du seuil 27 et une phase basse durant laquelle la courbe adopte la forme de la courbe d'accélération au niveau du seuil 27. En effet, l'utilisateur est soumis à une force de charge correspondant au seuil 27 lorsque l'accélération mesurée est positive, c'est à dire ici pendant des phases hautes 31 de la manipulation de la poignée où la poignée est proche de sa position haute 23. L'utilisateur est cependant soumis à un effort inertiel supplémentaire orienté dans le même sens que la force de charge lorsque l'accélération mesurée est négative, c'est à dire durant une phase basse 29 lorsque la poignée arrive en position basse 24 et que l'utilisateur décélère la descente et accélère ensuite pour effectuer une traction de la poignée vers la position haute 23. Cette phase basse correspond à la phase 30 durant laquelle l'accélération est négative. De cette manière, l'utilisateur est soumis à une inertie artificielle supplémentaire lorsqu'il arrive en position basse et souhaite remonter la poignée vers la position haute, c'est-à-dire au moment où sa sollicitation musculaire est la plus intense. Ainsi, le dispositif d'exercice permet de produire une sollicitation additionnelle qui s'oppose à l'utilisateur lors d'une inversion du sens du mouvement de cet utilisateur.

Pour la mise en oeuvre du second exercice, le module de calcul 12 applique un coefficient de proportionnalité k déterminé de manière suivante : $Si \left(gamma\right) γ > 0 , k = 0$ $Si γ < 0 , k = + {k}_{0} , i . e . k > 0$ Où *k*₀ est une constante positive prédéterminée.

Les exercices décrits ci-dessus sont donnés à titre illustratif. En particulier, le module de calcul peut contrôler le coefficient de proportionnalité k de multiples façons. A titre d'exemple, le module de calcul peut faire varier le coefficient de proportionnalité en fonction de la position ou de la vitesse de la poignée. Ainsi, dans une variante, le dispositif d'exercice produit une composante d'inertie additionnelle lorsque la poignée atteint une certaine position. Dans une variante du dispositif d'exercice, cette composante d'inertie additionnelle est ajoutée lorsque la vitesse est dans un sens particulier. De cette manière une multitude d'exercices intéressants pour le développement musculaire peuvent être produits. Cela permet notamment de solliciter les muscles de l'utilisateur de manière plus intense lorsqu'ils sont dans une position particulière.

Dans une variante du dispositif présenté à la figure 1, l'arbre moteur 2 est relié à un réducteur de vitesse ayant un rapport de réduction r. La présence d'un tel réducteur permet de générer des forces relativement importantes tout en réduisant la taille du moteur, à des fins de miniaturisation du dispositif. La poulie 3 est fixée sur un arbre de sortie du réducteur. Dans cette variante, la présence d'un réducteur augmente fortement l'inertie réelle des pièces mobiles du moteur 1 ramenée à la poignée 6. L'inertie réelle du dispositif est également augmentée par l'inertie ramenée des pièces rotatives du réducteur. L'inertie du moteur et du réducteur ramenée à la sortie du réducteur Jₜₒₜ peut s'écrire : ${J}_{tot} = {J}_{red} + {r}^{2} {J}_{mot}$ avec l'inertie du réducteur J_{red} et l'inertie réelle du moteur Jₘₒₜ. Ainsi, si le rapport de réduction r est important, l' inertie réelle du système est fortement augmentée. Ainsi, l'utilisation d'un facteur proportionnel *k* négatif permet dans cette variante de compenser tout ou partie de l'inertie induite par ce réducteur. Cette compensation est d'autant plus précise que l'accélération qui est mesurée pour engendrer la force d'inertie artificielle est l'accélération de l'arbre moteur 2, de sorte que cette mesure prend en compte l'effet du réducteur, effet qui consiste à augmenter par le rapport r l'accélération au niveau de l'arbre moteur 2 par rapport à l'accélération exercée sur la poignée 6.

Le dispositif d'exercice très simple décrit en référence aux figures 1 et 2 est donné à titre illustratif, l'invention n'est donc aucunement limitée à ce type de dispositif d'exercice. Notamment, l'invention peut être adaptée à tout type de machine d'exercice sollicitant n'importe quelle partie du corps. A titre d'exemple, l'invention peut être adaptée pour constituer un dispositif de type rameur, de vélo d'intérieur ou de barre de levage.

En référence à la figure 7 on a représenté un dispositif d'exercice 50 pour exercer les muscles des bras en traction et en poussée dans lequel des procédés de commande selon l'invention peuvent être mis en oeuvre.

Le dispositif 50 comporte deux leviers 53 qui peuvent être déplacés alternativement vers l'avant et vers l'arrière par un utilisateur. Les leviers 53 sont couplés chacun à un moteur électrique 54 qui est commandé par le dispositif de commande 55. Selon un mode de réalisation, les moteurs 54 sont commandés de manière à générer une force représentée par la courbe 33 de la figure 4. A des fins de simplification, le mouvement rotatif des leviers est approximé en un mouvement linéaire le long de l'axe x.

Ainsi, la figure 4 représente l'effort opposé à un utilisateur dans le cadre du dispositif d'exercice représenté sur la figure 7. La courbe 33 représente la force générée par le moteur et présente une valeur proportionnelle à la courbe d'accélération 30. On suppose qu'un utilisateur effectue des sollicitations le levier 53 de sorte que la position mesurée et l'accélération sont les mêmes que sur la figure 3, l'axe x remplaçant ici l'axe z. Dans ce type d'exercice, le dispositif de commande 55 soumet un signal de commande aux moteurs 54 qui n'induit pas de composante de charge. Seule une composante d'inertie artificielle est produite par les moteurs 54. Ainsi, l'effort subi par l'utilisateur est proportionnel à l'accélération et correspond donc à une inertie simulée sans charge qui est supérieure à l'inertie réelle du dispositif.

Ce type de sollicitation avec une inertie artificielle sans charge supplémentaire est aussi intéressant dans une machine d'exercice sollicitant les muscles des jambes. En effet, la sollicitation musculaire produite par le moteur lorsqu'il est commandé de cette manière correspond sensiblement à la sollicitation musculaire nécessaire pour inverser le mouvement d'un coureur sur un terrain horizontal. Un tel exercice est illustré sur la figure 10.

Sur la figure 10, le coureur 34 est initialement en train de courir à grande vitesse dans le sens de l'axe x, comme représenté schématiquement par le vecteur de vitesse 35. A la fin de l'exercice, le coureur 34 est en train de courir à grande vitesse dans le sens opposé à l'axe x, comme représenté schématiquement par le vecteur de vitesse 36. Au cours de l'exercice, le coureur 34 a donc dû freiner son mouvement jusqu'à l'arrêt, survenu par exemple au point x0, puis ré-accélérer dans l'autre sens. Les muscles du coureur 34 ont donc été sollicités au cours de cet exercice essentiellement pour vaincre l'inertie du coureur lui-même, orientée selon l'axe x. La force de gravité étant perpendiculaire au mouvement, elle ne crée pas de sollicitation musculaire particulière dans cet exercice, c'est-à-dire que la sollicitation musculaire spécifique à l'exercice est une sollicitation d'inertie pure. La machine d'exercice programmée pour produire ce type de sollicitation est d'autant plus avantageuse que cette situation d'inversion de course est très fréquente dans les sports de ballon, par exemple rugby ou football.

Similairement, un programme de commande associant la force d'inertie artificielle avec une charge constante permet de produire une sollicitation musculaire analogue à l'accomplissement du même exercice sur un terrain en pente.

Un dispositif permettant de simuler une force de frottement visqueux supplémentaire va maintenant être présenté. Le dispositif est similaire au dispositif décrit avec la figure 7 et comporte un microprocesseur ayant la même structure que le microprocesseur 20 du système de commande décrit dans la figure 2. La force exercée par le moteur comporte ici trois composantes. Les deux premières composantes correspondent à la composante de charge et à la composante d'inertie décrites ci-dessus. La troisième composante est une composante de frottement visqueux. Ainsi : ${F}_{m} = {F}_{ch} + {F}_{i} + {F}_{fv}$

Où la force *F_{fv}*, correspondant à la composante de frottement visqueux, est définie en fonction d'un coefficient de proportionnalité *k*₂ et en fonction de la vitesse *v* de la poignée: ${F}_{fv} = {k}_{2} \times ν$

La vitesse *v* est déterminée par le module de calcul 12 grâce au un signal de vitesse qui est transmis au module de calcul 12 via la connexion 16.

Ainsi, lorsque l'utilisateur déplace les leviers dans un sens, le moteur génère un couple sur le levier comprenant la composante de frottement visqueux proportionnelle à la vitesse de déplacement du levier en plus d'une composante d'inertie. Cette composante de frottement visqueux provoque une sollicitation supplémentaire qui s'oppose au sens du mouvement de l'utilisateur. De cette manière, le dispositif simule un frottement visqueux pouvant être produit par une machine comprenant un système à ailettes.

Le coefficient *k*₂ peut être une constante stockée dans la mémoire du microprocesseur 20. De la même manière que la composante d'inertie, le module de calcul 12 peut contrôler le coefficient de proportionnalité *k*₂ de multiples façons. A titre d'exemple, le module de calcul peut faire varier le coefficient de proportionnalité *k*₂ en fonction de la position de la poignée.

En référence aux figures 8 et 9, on va maintenant décrire une autre machine d'exercice 60 utilisant un moteur électrique. La machine 60 présente une forme relativement analogue à une machine à poids connue sous le nom de machine de squat (de l'anglais pour accroupissement). Mais elle peut fournir une palette de sollicitations musculaires bien plus étendue.

La structure de la machine comporte un socle métallique 61 posé au sol, montré en coupe sur la figure 8, et une colonne de guidage 62 fixée verticalement au socle 61. La surface supérieure du socle 61 constitue une plateforme 68 destinée à accueillir un athlète, par exemple en position debout comme illustré en ligne fantôme. Un chariot 63 est monté à coulissement sur la colonne 62 par des moyens de guidage non représenté, de manière à se translater verticalement le long de la colonne 62. Selon un mode de réalisation, le chariot 63 est une structure à quatre côtés qui entoure complètement la colonne 62, l'un et l'autre ayant une section carrée. Le chariot 63 porte des tiges de préhension 69 qui s'étendent au-dessus de la plateforme 68 et sont destinées à être en prise avec l'athlète, par exemple au niveau de ses épaules ou de ses bras ou de ses jambes selon l'exercice souhaité.

Une courroie de transmission 64 est montée dans la colonne 62 et s'étend entre une poulie folle 65 montée à pivotement au sommet de la colonne 65 et une poulie motrice 66 montée à pivotement dans le socle à l'aplomb de la colonne 62. La courroie 64 est une courroie crantée qui effectue un aller-retour en boucle fermée entre les poulies 65 et 66 de manière à être accouplée sans glissement à la poulie motrice 66. Le chariot 63 est solidarisé à une des deux branches de la courroie 64, par exemple au moyen de rivets 67 ou autres moyens de fixation, de sorte qu'il se trouve également accouplé sans glissement à la poulie motrice 66, toute rotation de la poulie 66 se traduisant par une translation verticale du chariot 63. De préférence, la courroie 64 est formée d'une bande crantée de type AT10 dont les deux extrémités sont fixées au chariot 63, de manière à fermer la boucle au niveau du chariot 63.

Un groupe moteur 70 est logé dans le socle 61 et couplé à la poulie motrice 66 par l'intermédiaire d'un réducteur de vitesse 71. Plus précisément, le réducteur de vitesse 71 comporte un arbre d'entrée 72 accouplé sans glissement à l'arbre moteur du groupe moteur 70, qui est représenté plus en détails sur la figure 9, et un arbre de sortie 73 qui porte la poulie motrice 66. Le réducteur de vitesse 71 impose un rapport de réduction r entre la vitesse de rotation w1 de l'arbre 72 et la vitesse de rotation w2 de l'arbre 73, à savoir w1/w2=r. Selon des modes de réalisation, le rapport de réduction r est choisi entre 3 et 100, et de préférence entre 5 et 30.

La machine 60 comporte également un pupitre de commande 74 qui peut être solidaire du socle 61 ou indépendant de celui-ci. De plus, un câble d'alimentation électrique 75 sort du socle 61 pour être relié au réseau électrique. La machine 60 ne nécessite pas une puissance électrique exceptionnelle et peut donc être alimentée par un réseau domestique courant.

La figure 9 représente plus précisément le groupe moteur 70 et son unité de commande 80, qui est également logée dans le socle 61. Le groupe moteur 70 comporte un moteur électrique 76, par exemple un moteur synchrone autopiloté, et un variateur de courant 77 qui pilote le courant d'alimentation 78 du moteur 76.

On rappelle que le moteur synchrone autopiloté présente un flux rotorique constant. Ce flux est créé par des aimants permanents ou des bobines montés dans le rotor, tandis que le flux statorique variable est créé par un enroulement triphasé permettant de l'orienter dans toutes les directions. La commande électronique de ce moteur consiste à contrôler la phase des ondes de courant de façon à créer un champ tournant, toujours en avance de 90° sur le champ des aimants, afin que le couple soit maximal. Dans ces conditions, le couple moteur sur l'arbre moteur 2 est proportionnel au courant statorique. Ce courant est précisément contrôlé en temps réel par l'unité de commande 80 par l'intermédiaire du variateur de courant 77.

Pour cela, l'unité de commande 80 comporte un contrôleur de bas-niveau 81, par exemple de type FPGA, qui reçoit le signal de position 83 depuis le codeur de position 84 de l'arbre moteur 2 et effectue des calculs en temps réels à partir du signal de position 83 pour déterminer les valeurs instantanées de la position, la vitesse et l'accélération de l'arbre moteur 2. Le codeur de position 84 est par exemple un dispositif optique qui fournit deux signaux carrés en quadrature selon la technique connue.

Le contrôleur de haut-niveau 82 comporte une mémoire et un processeur et exécute des programmes de commande complexes à partir des informations fournies en temps réels par le contrôleur de bas-niveau 81. Des programmes de commande possibles ont été décrits plus haut en référence aux figures 3 à 6.

Le pupitre de commande 74 est relié au contrôleur de haut-niveau 82 par une liaison TCP/IP 85, filaire ou sans fil, et comporte une interface permettant à l'athlète ou son entraineur de sélectionner des programmes d'exercice préenregistrés ou de régler précisément et de manière personnalisée les paramètres d'un tel programme. Dans l'exemple représenté, l'interface est un écran tactile 86 qui comporte un curseur 87 pour régler la valeur de la charge *F_{ch}.* le long d'une échelle prédéterminée, par exemple 0 à 3000 N, et un curseur 88 pour régler la valeur du coefficient k le long d'une échelle prédéterminée, c'est-à-dire la force d'inertie artificielle *Fᵢ*.

En fonction du programme d'exercice exécuté, le contrôleur de haut-niveau 82 traite les informations fournies en temps réels par le contrôleur de bas-niveau 81 et calcule le couple instantané devant être exercé par le groupe moteur 70. Le contrôleur de bas-niveau 81 génère un signal de commande 90 correspondant à ce couple instantané et transmet le signal 90 au variateur de courant 77, par exemple sous la forme d'une tension de commande analogique variant entre 0 et 10V. En variante, une interface numérique CAN peut aussi être utilisée.

Les programmes de commande permettant de simuler différents exercices peuvent être très nombreux. De préférence, quel que soit le détail du programme, c'est toujours l'athlète qui pilote la machine 60 et la machine 60 qui réagit à la sollicitation exercée par l'athlète sur les barres de préhension 69. Pour cela, il est préférable que la machine 60 puisse réagir rapidement aux changements de direction imposés par l'athlète, malgré les frottements qui existent inévitablement dans un tel système mécanique.

Pour cela, selon un mode de réalisation, le contrôleur de haut-niveau 82 met en oeuvre un algorithme de compensation des frottements qui va maintenant être expliqué.

On note mc la masse du chariot 63. On note Fc = (mc.g), la force que doit imposer le moteur 76 à la courroie 64 pour compenser le poids du chariot 63 sans que l'utilisateur ne supporte aucune charge. L'algorithme utilise des paramètres Fa et Fb définis par le fait que si le moteur 76 applique (Fc + Fa) le chariot 63 est à la limite du mouvement dans la direction positive, vers le haut, et si le moteur 76 applique (Fc -Fb) le chariot 63 est à la limite de la mise en mouvement dans le sens négatif, vers le bas. Ces paramètres Fa et Fb peuvent être mesurés expérimentalement. L'algorithme régit le passage de la force (Fc + Fa) à la force (Fc - Fb) en cas de changement du sens de la sollicitation exercée par l'utilisateur. L'algorithme applique des lois qui utilisent la vitesse linéaire v du chariot 63 et un coefficient kf, à savoir : $Fch 0 = Fc + kf . v$ $\left(Fc-Fb\right) < Fch 0 < \left(Fc+Fa\right)$

Où Fch0 désigne la force imposée par défaut sur la courroie 64 par le moteur 76, à savoir la valeur qui est appliquée lorsque le curseur 87 est placé sur la graduation 0. En d'autres termes, si le curseur 37 est placé sur la graduation 3000N pour un programme d'exercice prévoyant d'exercer cette charge alternativement dans les deux directions, et que le chariot 63 pèse 60kg, le moteur électrique exercera en fait une force d'environ 3600 N en montée et 2400 N en descente.

Ainsi, plus le coefficient kf est élevé, plus la machine réagit rapidement aux changements de direction imposés par l'utilisateur. Au-delà d'une certaine limite, une réactivité très forte pourrait nécessiter un filtrage fréquentiel de la mesure de vitesse, par exemple de type passe bas du premier ordre.

Selon le programme sélectionné, par exemple lorsqu'une force d'inertie artificielle proportionnelle à l'accélération et/ou une force visqueuse proportionnelle à la vitesse est appliquée par le moteur, ou lorsque le programme prévoit des réactions différentes dans le sens concentrique et dans le sens excentrique, la force à appliquer calculée peut subir une discontinuité au moment de l'inversion du sens, ce qui est nécessairement préjudiciable au confort d'utilisation de la machine.

Selon un mode de réalisation, le contrôleur de haut-niveau 82 met en oeuvre un algorithme permettant d'éviter ces discontinuités. Pour ce faire, le contrôleur 82 détecte un changement de direction par le passage du signal de vitesse dans un comparateur à hystérésis représenté schématiquement sur la figure 11.

Lors du démarrage de la phase concentrique, si la vitesse v > ε, le contrôleur 82 déclenche le passage de F2 à F1. Cette variation se fait à taux de variation par unité de temps constant, par exemple de l'ordre de 200N/s.

De même, lors du passage de la phase concentrique à la phase excentrique, lorsque la vitesse devient négative et passe sous un seuil v < -ε, le contrôleur 82 déclenche le passage de F1 à F2. La valeur de seuil ε est choisie de manière à assurer une stabilité suffisante, à savoir que le moteur ne passe pas de F1 à F2 intempestivement lorsque l'athlète décide de faire une phase d'arrêt dans son mouvement.

Sur la figure 11, il faut relever que les courbes de variation de la force en fonction de la vitesse entre les valeurs F1 et F2 ne sont pas imposées par le système et dépendent en fait du comportement de l'utilisateur, à savoir comment il fait varier la vitesse en fonction du temps, puisque le système impose un taux variation de force en fonction du temps.

En complément, le programme de commande peut interdire au moteur de réaliser plus de deux changements consécutifs si la différence de position de la partie mobile entre les deux changements n'excède pas une certaine limite, par exemple de 10cm.

Dans d'autres modes de réalisation, le programme d'exercice peut aussi comporter une contribution de force élastique Fₑ définie en fonction d'un coefficient de proportionnalité *k*₃ et en fonction de la position z du chariot 63 : ${F}_{e} = {k}_{3} \times \left(z-z0\right)$

Où *z*0 est une hauteur de référence paramétrable et la position z est déterminée par le contrôleur de bas-niveau 81.

On comprend donc que de nombreux programmes d'exercices peuvent être conçus en combinant au choix des contributions additives choisies dans le groupe comportant une contribution d'inertie artificielle proportionnelle à l'accélération mesurée, une contribution de frottement visqueux proportionnelle à la vitesse mesurée, une contribution élastique proportionnelle à la position mesurée, et une contribution de charge prédéterminée. Selon un mode de réalisation, l'interface homme-machine permet à l'utilisateur de régler indépendamment les paramètres de chacune de ces contributions, notamment les coefficients *k, k*₂ et *k*₃.

Lorsque le programme d'exercice est asymétrique, à savoir qu'il prévoit des réactions différentes dans le sens concentrique et dans le sens excentrique, par exemple une première valeur de charge F_{ch}=F_{A} dans le sens montant et une deuxième valeur de charge F_{ch}=F_{D}<F_{A} dans le sens descendant du chariot, la force appliquée par l'actionneur peut subir une discontinuité au moment de l'inversion du sens. L'utilisation d'une rampe de force présentant un taux de variation par unité de temps constant pour supprimer cette discontinuité au moment de l'inversion du sens présente toutefois un inconvénient dans le cas d'un exercice effectué à une vitesse élevée. En effet, cette rampe de force s'étale sur une durée fixée par l'écart entre les valeurs de charge F_{D} et F_{A}. A une vitesse élevée, l'utilisateur peut effectuer une partie importante de la course du chariot pendant l'intervalle temporel de la transition, de sorte que les charges théoriquement prévues pour l'exercice ne sont appliquées que sur une petite portion de l'exercice et qu'un objectif du programme d'exercice en termes athlétiques et physiologiques n'est pas réellement atteint.

En référence à la figure 12, on va maintenant décrire une autre méthode de calcul de la composante de charge au moment de l'inversion du sens dans un programme d'exercice asymétrique. Sur la figure 12, l'axe des abscisses représente la position du chariot 63 le long d'un axe z orienté vers le haut et l'axe des ordonnées représente la composante de charge appliquée par l'actionneur électrique au cours d'un exercice.

Le principe de cette méthode est expliqué en référence à un mouvement cyclique de montée-descente effectué par un utilisateur et schématisé sur la figure 12. Le mouvement comporte une phase de montée symbolisée par les flèches dirigées dans le sens positif de l'axe z et une phase de descente symbolisée par les flèches dirigées dans le sens négatif de l'axe z. Les points M (abscisse z₂-a₂) et P (abscisse z₁+a₁) sont les points où les deux changements de sens du mouvement effectué par l'utilisateur sont respectivement détectés. Le programme d'exercice prévoit une composante de charge F_{ch}=F_{A} dans le sens montant et une composante de charge F_{ch}=F_{D}<F_{A} dans le sens descendant du chariot. Cette composante de charge est éventuellement combinée à d'autres composantes additives non représentées, comme décrit précédemment.

Dans le cas de l'inversion montée vers descente, à partir de la position actuelle du chariot au moment où l'inversion de sens est détectée (point M, abscisse z₂-a₂), une position de fin de transition est calculée à une distance b₂, à savoir le point N (abscisse z₂-a₂-b₂). Puis la composante de charge est calculée comme une fonction monotone décroissante, par exemple linéaire, de la position du chariot entre les points M et N pour passer de F_{A} à F_{D}.

Dans le cas de l'inversion descente vers montée, à partir de la position actuelle du chariot au moment où l'inversion de sens est détectée (point P, abscisse z₁+a₁), une position de fin de transition est calculée à une distance b₁, à savoir le point Q (abscisse z₁+a₁+b₁). Puis la composante de charge est calculée comme une fonction monotone croissante, par exemple linéaire, de la position du chariot entre les points P et Q pour passer de F_{A} à F_{D}.

Les distances b₁ et b₂ sont par exemple des paramètres constants, éventuellement égaux, stockés dans la mémoire de l'unité de commande 80. De préférence, les distances b₁ et b₂ sont comprises entre 20 et 100 mm. Sur la figure 12, les distances b₁ et b₂ ont été exagérées par mesure de lisibilité, mais en pratique les distances b₁ et b₂ peuvent représenter une très petite proportion de la course du chariot.

La méthode ci-dessus peut être employée avec différentes méthodes de détection de l'inversion du mouvement telle qu'une méthode basée sur la détection d'une inversion de signe de la vitesse détectée ou toute autre méthode adaptée. On va maintenant décrite une méthode de détection particulière qui est aussi illustrée sur la figure 12.

Dans le mouvement schématisé sur la figure 12, les points extrêmes réellement atteints par le chariot 63 sont en haut le point T (abscisse z₂) et en bas le point S (abscisse z₁). La détection de l'inversion du mouvement montée vers descente est ici basée sur un seuil d'hystérèse de position a₂ : la méthode consiste à détecter la position extrême T et à détecter la distance parcourue en sens inverse à partir du point extrême. Lorsque cette distance atteint le seuil d'hystérèse de position a₂ (point M, abscisse z₂-a₂), la détection d'inversion a lieu. De la même manière, la détection de l'inversion du mouvement descente vers montée est basée sur un seuil d'hystérèse de position a₁ : la méthode consiste à détecter la position extrême S et à détecter la distance parcourue en sens inverse à partir du point extrême. Lorsque cette distance atteint le seuil d'hystérèse de position a₁ (point P, abscisse z₁+a₁), la détection d'inversion a lieu.

Les seuils a₁ et a₂ sont par exemple des paramètres constants, éventuellement égaux, stockés dans la mémoire de l'unité de commande 80. De préférence, les seuils a₁ et a₂ sont compris entre 5 et 20 mm. Sur la figure 12, les distances a₁ et a₂ ont été exagérées par mesure de lisibilité, mais en pratique les distances a₁ et a₂ peuvent représenter une très petite proportion de la course du chariot.

Dans les procédés décrits ci-dessus, on appréciera que les abscisses z₁ et z₂ sont fixées par l'utilisateur et non par l'unité de commande. Rien n'impose que le mouvement de l'utilisateur soit parfaitement répétitif. Les points S et T peuvent donc être différents à chaque cycle et les autres points sont à chaque fois calculés en conséquence du mouvement réel effectué par l'utilisateur.

Les procédés décrits en référence à la figure 12 pour effectuer une transition entre deux valeurs de la composante de charge F_{ch} sont applicables similairement à d'autres paramètres d'un programme d'exercice asymétrique. Dans un deuxième exemple d'exercice asymétrique, le coefficient k servant à générer la composante d'inertie artificielle prend des valeurs différentes dans le sens concentrique et dans le sens excentrique, par exemple une première valeur k=k_{A} dans le sens montant et une deuxième valeur k=k_{D}<k_{A} dans le sens descendant du chariot. Dans cet exercice, la force appliquée par l'actionneur peut aussi subir une discontinuité car l'accélération instantanée est typiquement élevée au moment de l'inversion du sens. De la même manière, il peut donc être prévu une méthode de calcul du coefficient k qui effectue une transition plus douce au moment de l'inversion de sens. Le principe de cette méthode sera compris immédiatement d'après les indications entre parenthèses des paramètres (k), (k_{D}) et (k_{A}) sur la figure 12.

Un tel changement de valeur du coefficient k servant à générer la composante d'inertie artificielle peut aussi être mis en oeuvre au moment où l'accélération change de signe en s'annulant, auquel cas aucune transition progressive n'est nécessaire puisque la composante d'inertie artificielle est sensiblement nulle à l'instant du changement de valeur.

Dans une variante de réalisation, le coefficient k servant à générer la composante d'inertie artificielle varie en fonction d'un ou plusieurs paramètres du mouvement, par exemple selon une fonction linéaire croissante de l'accélération mesurée.

Par mesure d'illustration, on a fait référence au chariot 63 de la figure 8 dans la description ci-dessus, mais toute machine d'exercice quelle que soit la forme de son élément de sollicitation mobile peut exploiter les méthodes de calcul indiquées ci-dessus.

En référence à la figure 13, on a représenté un élément de sollicitation sous la forme d'une poignée 91 munie de boutons de commande 92 et 93 pouvant servir à commander, déclencher ou inhiber diverses fonctions de la machine d'exercice à la manière d'une télécommande. Dans l'exemple représenté, la poignée 91 destinée à être tenue à une ou à deux mains est attachée à l'extrémité d'un filin 94 utilisable par exemple dans la machine de la figure 1. En plus de servir à exercer la force de traction sur le filin 94, la poignée 91 permet donc de commander la machine au cours de l'exercice. Pour cela, le bouton 92 situé en bout de barre est actionnable par une pression du pouce, tandis que le bouton allongé 93 est actionnable par pression des doigts de la main en serrant la barre 95. Ces positions des boutons 92 et 93 sont purement illustratives.

Les fonctions des boutons 92 et 93 peuvent être diverses. Dans un exemple, le bouton 93 remplit une fonction « homme-mort », à savoir que l'alimentation électrique du moteur est désactivée dès que le bouton 93 est relâché, ce qui remplit un but de sécurité. Dans un exemple, le bouton 92 remplit une fonction de déclenchement du changement de valeur de charge, à savoir que la transition entre deux valeurs de charge F_{A} et F_{D} n'a lieu que si le bouton 92 est enfoncé au moment où l'inversion du mouvement est détectée. Dans le cas contraire, l'exercice se poursuit avec une valeur de charge constante avant et après l'inversion du mouvement.

Dans un autre exemple, l'actionnement par l'utilisateur du bouton 92 ou 93 déclenche immédiatement une transition progressive de la composante de charge depuis une première valeur programmée FA jusqu'à une deuxième valeur programmée FB, plus grande ou plus petite, indépendamment de la phase du mouvement durant laquelle cet actionnement est effectué.

D'autres types d'éléments de contrôles peuvent être disposés similairement sur la poignée 91 ou sur la barre de préhension 69, par exemple des boutons, leviers, potentiomètres et autres pour faciliter la commande de la machine par l'utilisateur au cours de l'exercice.

Bien que les modes de réalisation décrits ci-dessus comportent des moteurs rotatifs, les procédés de commande décrits ci-dessus peuvent être employés avec tout autre type d'actionneur électrique. Notamment, un moteur linéaire peut être utilisé pour générer un effort sur l'élément de manipulation.

Par ailleurs, le calcul du signal de commande peut être réalisé sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre des revendications.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes. Plusieurs moyens ou modules peuvent être représentés par un même élément matériel.

Dans les revendications, tout signe de référence entre parenthèses ne saurait être interprété comme une limitation de la revendication.

## Revendications

1. Procédé de commande pour commander un actionneur électrique (1, 76) dans un dispositif d'exercice comportant un élément de sollicitation (6, 69, 91) destiné à être déplacé par la force d'un utilisateur et couplé à une partie mobile (2) de l'actionneur électrique, une unité de commande (12, 80) et un codeur de position (84) agencé de manière à détecter une position instantanée de la partie mobile (2) et à générer un signal de position (83) représentatif de la position instantanée de la partie mobile (2), le procédé de commande comportant l'exécution par l'unité de commande (12, 80) des étapes consistant à :
recevoir le signal de position généré par le codeur de position,
détecter un sens du déplacement de l'élément de sollicitation à partir du signal de position généré par le codeur de position,
fournir une première consigne de charge (F_{A}, k_{A}) lors d'un déplacement de l'élément de sollicitation dans un premier sens, la première consigne de charge étant un signal de commande (90) généré par l'unité de commande (12, 80),
fournir une deuxième consigne de charge (F_{B}, k_{B}) lors d'un déplacement de l'élément de sollicitation dans un deuxième sens opposé au premier sens, la deuxième consigne de charge étant un signal de commande (90) généré par l'unité de commande (12, 80), et
en réponse à la détection d'une inversion du déplacement de l'élément de sollicitation entre le premier sens et le deuxième sens, fournir une consigne de charge de transition variant progressivement depuis la première consigne de charge jusqu'à la deuxième consigne de charge au cours d'un intervalle de temps,
où le procédé comporte en outre :
détecter une position initiale (M) de la partie mobile de l'actionneur électrique ou de l'élément de sollicitation au moment où l'inversion du mouvement est détectée à partir des signaux de position (83) générés par le codeur de position (84),
calculer une position de fin de transition (N) présentant un écart dans le deuxième sens par rapport à la position initiale, l'écart entre la position de fin de transition (N) et la position initiale (M) étant une constante prédéterminée (b₂) stockée dans une mémoire de l'unité de commande,
fournir la consigne de charge de transition sous la forme d'un signal de commande (90) généré par l'unité de commande (80), ledit signal de commande étant représentatif d'une fonction monotone de la position de la partie mobile de l'actionneur électrique ou de l'élément de sollicitation, ladite fonction monotone variant depuis la première consigne de charge (F_{A}, k_{A}) jusqu'à la deuxième consigne de charge (F_{B}, k_{B}) entre la position initiale (M) et la position de fin de transition (N), **caractérisé en ce que** l'élément de sollicitation est couplé sans glissement à une partie mobile de l'actionneur électrique.

2. Procédé selon la revendication 1, dans lequel la consigne de charge de transition varie avec un taux de variation par unité de déplacement constant depuis la première consigne de charge jusqu'à la deuxième consigne de charge, la fonction monotone étant une fonction affine.

3. Procédé selon l'une des revendications 1 à 2, dans lequel l'écart entre la position de fin de transition de l'élément de sollicitation et la position initiale de l'élément de sollicitation est compris entre 2 et 200 mm.

4. Procédé selon l'une des revendications 1 à 2, dans lequel l'écart entre la position de fin de transition de l'élément de sollicitation et la position initiale de l'élément de sollicitation est compris entre 20 et 100 mm.

5. Procédé selon l'une des revendications 1 à, comportant en outre :
détecter une vitesse instantanée de l'élément de sollicitation ou de la partie mobile de l'actionneur électrique, et
détecter l'inversion du déplacement de l'élément de sollicitation entre le premier sens et le deuxième sens en réponse à un changement de signe de la vitesse détectée.

6. Procédé selon l'une des revendications 1 à 5, comportant en outre :
détecter la position instantanée de l'élément de sollicitation ou de la partie mobile de l'actionneur électrique au cours du temps,
détecter une position extrêmale (T) de l'élément de sollicitation ou de la partie mobile de l'actionneur électrique dans le premier sens,
déterminer un écart dans le deuxième sens entre la position instantanée détecté et la position extrêmale, et
détecter l'inversion du déplacement de l'élément de sollicitation entre le premier sens et le deuxième sens lorsque l'écart dans le deuxième sens franchit un seuil d'inversion déterminé (a₂).

7. Procédé selon la revendication 6, dans lequel le seuil d'inversion (a₂) est une constante prédéterminée.

8. Procédé selon l'une des revendications 6 à 7, dans lequel le seuil d'inversion est compris entre 2 et 200 mm, de préférence entre 5 et 20 mm.

9. Procédé selon l'une des revendications 1 à 8, comportant en outre :
en réponse à la détection d'une deuxième inversion du déplacement de l'élément de sollicitation entre le deuxième sens et le premier sens, fournir une deuxième consigne de
charge de transition variant progressivement depuis la deuxième consigne de charge jusqu'à la première consigne de charge au cours d'un deuxième intervalle de temps,
détecter une deuxième position initiale (P) de la partie mobile de l'actionneur électrique ou de l'élément de sollicitation au moment où la deuxième inversion du mouvement est détectée,
calculer une deuxième position de fin de transition (Q) présentant un écart dans le premier sens par rapport à la deuxième position initiale,
fournir la deuxième consigne de charge de transition sous la forme d'une fonction monotone de la position de la partie mobile de l'actionneur électrique ou de l'élément de sollicitation, ladite fonction monotone variant depuis la deuxième consigne de charge jusqu'à la première consigne de charge entre la deuxième position initiale (P) et la deuxième position de fin de transition (Q).

10. Procédé selon l'une des revendications 1 à 9, comportant en outre :
calculer une force à exercer par l'actionneur électrique à des instants successifs au cours des déplacements de l'élément de sollicitation en fonction de la consigne de charge fournie à chacun desdits instants successifs, et
générer un signal de commande pour commander l'actionneur électrique avec le signal de commande de manière que la force exercée par l'actionneur électrique (1, 76) en réponse au signal de commande corresponde à la force à exercer calculée.

11. Procédé selon la revendication 10, dans lequel la force à exercer est calculée comme une somme de la consigne de charge (F_{ch}) fournie à chacun desdits instants successifs avec au moins une contribution additive sélectionnée parmi une contribution de force d'inertie proportionnelle à une accélération instantanée mesurée de la partie mobile de l'actionneur électrique ou de l'élément de sollicitation, une contribution de force élastique proportionnelle à l'écart entre une position de référence et une position instantanée mesurée de la partie mobile de l'actionneur électrique ou de l'élément de sollicitation, et une contribution de force visqueuse proportionnelle à une vitesse instantanée mesurée de la partie mobile de l'actionneur électrique ou de l'élément de sollicitation, la contribution de force visqueuse étant égale au produit de ladite vitesse instantanée par un coefficient de viscosité prédéterminé stocké dans une mémoire.

12. Dispositif d'exercice comportant :
un élément de sollicitation (6, 69, 91) destiné à être déplacé par la force d'un utilisateur,
un actionneur électrique (1, 76) comportant une partie mobile (2), l'élément de sollicitation (6, 69, 91) étant couplé sans glissement à la partie mobile,
un codeur de position agencé de manière à détecter une position instantanée de la partie mobile et à générer un signal de position représentatif de la position instantanée de la partie mobile
un calculateur (12, 80) configuré pour calculer une force à exercer par l'actionneur électrique à des instants successifs au cours des déplacements de l'élément de sollicitation en fonction d'une consigne de charge fournie à chacun desdits instants successifs et à générer un signal de commande de l'actionneur électrique en fonction de la force à exercer calculée, dans lequel le calculateur (12, 80) est configuré pour :
recevoir un signal de position généré par le codeur de position et détecter un sens du déplacement de l'élément de sollicitation à partir du signal de position généré par le codeur de position,
fournir une première consigne de charge lors d'un déplacement de l'élément de sollicitation dans un premier sens, la première consigne de charge étant un signal de commande (90) généré par le calculateur (12, 80),
fournir une deuxième consigne de charge lors d'un déplacement de l'élément de sollicitation dans un deuxième sens opposé au premier sens, la deuxième consigne de charge étant un signal de commande (90) généré par le calculateur (12, 80), et
en réponse à la détection par le calculateur (12, 80) d'une inversion du déplacement de l'élément de sollicitation entre le premier sens et le deuxième sens, fournir une consigne de charge de transition variant progressivement depuis la première consigne de charge jusqu'à la deuxième consigne de charge au cours d'un intervalle de temps,
détecter une position initiale de la partie mobile de l'actionneur électrique ou de l'élément de sollicitation au moment où l'inversion du mouvement est détectée à partir du signal de position (83) généré par le codeur de position (84),
calculer dans le calculateur (12, 80) une position de fin de transition présentant un écart dans le deuxième sens par rapport à la position initiale, l'écart entre la position de fin de transition (N) et la position initiale (M) étant une constante prédéterminée (b₂) stockée dans une mémoire de l'unité de commande, et
fournir la consigne de charge de transition sous la forme d'un signal de commande (90) généré par le calculateur (12, 80), ledit signal de commande étant représentatif d'une fonction monotone de la position de la partie mobile de l'actionneur électrique ou de l'élément de sollicitation, ladite fonction monotone variant depuis la première consigne de charge jusqu'à la deuxième consigne de charge entre la position initiale et la position de fin de transition.

13. Dispositif selon la revendication 12, dans lequel l'élément de sollicitation comporte une poignée (91) destinée à être tenue à la main par l'utilisateur pour exercer la force de l'utilisateur, la poignée portant un organe de contrôle (92, 93) actionnable par l'utilisateur pour commander une fonction du calculateur (12, 80).

## Patentansprüche

1. Steuerungsverfahren zur Steuerung eines elektrischen Stellgliedes (1,76) in einem Übungsgerät umfassend ein Vorspannelement (6, 69, 91), welches dazu bestimmt ist, durch die Kraft eines Benutzers bewegt zu werden, und an ein bewegliches Teil (2) des elektrischen Stellgliedes gekoppelt ist, eine Steuerungseinheit (12, 80) und ein Positionsgeber (84), welcher so angeordnet ist, dass er eine gegenwärtige Position des beweglichen Teils erkennen und ein Positionssignal (83) erzeugen kann, welches die gegenwärtige Position des beweglichen Teil (2) repräsentiert, wobei das Steuerungsverfahren die Ausführung der folgenden Schritte durch das Steuerungselement (12,80) umfasst:
Empfangen des durch den Positionsgeber erzeugten Positionssignals;
Erkennen einer Bewegungsrichtung des Vorspannelements ausgehend von dem durch den Positionsgeber erzeugten Positionssignal,
Liefern eines ersten Lastsollwertes (F_{A}, k_{A}) während einer Bewegung des Vorspannelementes in eine erste Richtung, wobei der erste Lastsollwert ein durch die Steuerungseinheit (12, 80) erzeugtes Steuerungssignal (90) darstellt,
Liefern eines zweiten Lastsollwertes (F_{B},k_{B}) während einer Bewegung des Vorspannelementes in eine, der ersten Richtung entgegengesetzte, zweite Richtung, wobei der zweite Lastsollwert ein durch die Steuerungseinheit (12,80) erzeugtes Steuerungssignal (90) darstellt, und
Liefern eines Lastsollwertes des fortschreitend variierenden Übergangs von dem ersten Lastsollwert bis zum zweiten Lastsollwert während eines Zeitintervalls als Antwort auf die Feststellung der Verkehrung der Bewegung des Vorspannelementes zwischen der ersten und der zweiten Richtung,
wobei das Verfahren weiterhin umfasst:
Erkennen einer Initialposition (M) des beweglichen Teils des elektrischen Stellgliedes oder des Vorspannelementes in dem Zeitpunkt, in dem die Verkehrung der Bewegung aufgrund der durch den Positionsgeber (84) erzeugten Positionssignale (83) festgestellt wird,
Berechnen einer Endposition des Übergangs (N), welche einen Abstand in der zweiten Richtung im Verhältnis zur Ausgangsposition aufweist, wobei der Abstand zwischen der Endposition des Übergangs (N) und der Ausgangsposition (M) eine vorgegebene, im Speicher der Steuerungseinheit abgespeicherte, Konstante (b₂) darstellt,
Liefern des Lastsollwertes in Form eines Steuerungssignals (90) durch eine Steuerungseinheit (80), wobei das Steuerungssignal eine monotone Funktion der Position des beweglichen Teil des elektrischen Stellgliedes oder des Vorspannelementes darstellt, wobei die monotone Funktion variiert von dem ersten Lastsollwert (F_{A}, k_{A}) bis zum zweiten Lastsollwert (F_{B},k_{B}) zwischen der Ausgangsposition (M) und der Endposition des Übergangs, **dadurch gekennzeichnet, dass** das Vorspannelement ohne Gleiten an ein bewegliches Teil des elektrischen Stellgliedes gekoppelt ist.

2. Verfahren gemäß Anspruch 1, in dem der Lastsollwert des Übergangs sich mit einer Änderungsrate pro konstante Bewegungseinheit vom ersten Lastsollwert bis zum zweiten Lastsollwert ändert, wobei die monotone Funktion eine affine Funktion ist.

3. Verfahren gemäß einem der Ansprüche 1 bis 2, in dem der Abstand zwischen der Endposition des Übergangs des Vorspannelementes und der Ausgangsposition des Vorspannelementes zwischen 2 und 200 mm liegt.

4. Verfahren gemäß einem der Ansprüche 1 bis 2, in dem der Abstand zwischen der Endposition des Übergangs des Vorspannelementes und der Ausgangsposition des Vorspannelementes zwischen 20 und 200 mm liegt.

5. Verfahren gemäß einem der Ansprüche 1 bis 4, umfassend:
Erkennen einer gegenwärtigen Geschwindigkeit des Vorspannelementes oder des beweglichen Teil des elektrischen Stellgliedes, und
Erkennen der Verkehrung der Bewegung des Vorspannelementes zwischen der ersten und der zweiten Richtung als Antwort auf eine Änderung des erkannten Geschwindigkeitsvorzeichens.

6. Verfahren gemäß einem der Ansprüche 1 bis 5, weiterhin umfassend:
Erkennen einer augenblicklichen Position des Vorspannelementes oder des beweglichen Teil des elektrischen Stellgliedes im Laufe der Zeit,
Erkennen der Endposition (T) des Vorspannelementes oder des beweglichen Teil des elektrischen Stellgliedes in der ersten Richtung,
Bestimmen eines Abstandes in der zweiten Richtung zwischen der gegenwärtig erkannten Position und der Endposition, und
Erkennen der Umkehrung der Bewegung des Vorspannelementes zwischen der ersten Richtungen und der zweiten Richtung, während der Abstand in der zweiten Richtung eine festgelegte Schwelle der Umkehrung (a₂) übersteigt.

7. Verfahren gemäß Anspruch 6, in dem die Schwelle der Umkehrung (a₂) eine vorgegebene Konstante ist.

8. Verfahren gemäß einem der Ansprüche 6 bis 7, in dem die Schwelle der Umkehrung sich zwischen 2 und 200 mm beläuft, vorzugsweise zwischen 5 und 20 mm.

9. Verfahren gemäß einem der Ansprüche 1 bis 8 weiterhin umfassend:
Liefern eines zweiten Lastsollwertes des fortschreitend variierenden Übergangs zwischen dem zweiten Lastsollwert bis zum ersten Lastsollwert im Lauf eines zweiten Zeitintervall als Antwort auf die Feststellung einer zweiten Umkehrung der Bewegung des Vorspannelementes zwischen der ersten und der zweiten Richtung,
Erkennen einer zweiten Ausgangsposition (P) des mobilen Teil des elektrischen Stellgliedes oder des Vorspannelementes in dem Zeitpunkt, in dem die zweite Umkehrung der Bewegung erkannt wird,
Berechnen einer zweiten Endposition des Übergangs (Q), welche einen Abstand in der ersten Richtung im Verhältnis zur zweiten Ausgangsposition aufweist,
Liefern des zweiten Lastsollwertes des Übergangs in Form einer monotonen Funktion der Position des beweglichen Teil des elektrischen Stellgliedes oder des Vorspannelementes, wobei die monotone Funktion sich von dem zweiten Lastsollwert bis zum ersten Lastsollwert zwischen der zweiten Ausgangsposition (P) und der zweiten Endposition des Übergangs (Q) ändert.

10. Verfahren gemäß einem der Ansprüche 1 bis 9 weiterhin umfassend:
Berechnen einer durch das elektrische Stellglied in aufeinanderfolgenden Momenten auszuübenden Kraft während der Bewegung des Vorspannelementes entsprechend des auf jeden dieser aufeinanderfolgenden Momenten gelieferten Lastsollwertes, und
Erzeugen eines Steuersignals, um das elektrische Stellglied mit dem Steuersignal zu steuern, so dass die durch das elektrische Stellglied (1,76) in Antwort auf das Steuersignal ausgeübte Kraft der berechneten auszuübenden Kraft entspricht.

11. Verfahren gemäß Anspruch 10, in dem die auszuübende Kraft berechnet wird als Summe des auf jeden dieser aufeinanderfolgenden Momente gelieferten Solllastwertes (F_{ch}) mit mindesten einem zusätzlichen Beitrag, ausgewählt zwischen einem künstlichen Trägheitsbeitrag proportional zu einer gegenwärtigen Beschleunigung, gemessen von dem beweglichen Teil des elektrischen Stellgliedes oder des Vorspannelementes, einem elastischen Kraftbeitrag proportional zu dem Abstand zwischen einer Referenzposition und einer gegenwärtigen Position, gemessen zwischen dem beweglichen Teil des elektrischen Stellgliedes oder des Vorspannelementes, und einem viskosen Kraftbeitrag proportional zu einer gegenwärtigen Geschwindigkeit, gemessen an dem beweglichen Teil des elektrischen Stellgliedes oder des Vorspannelementes, wobei der viskose Kraftbeitrag gleich dem Produkt der gegenwärtigen Geschwindigkeit mit einem vorgegebenen, im Speicher abgespeicherten Viskosekoeffizienten ist.

12. Übungsgerät umfassend:
ein Vorspannelement (6, 69, 91), welches dazu bestimmt ist, durch die Kraft eines Benutzers bewegt zu werden, ein elektrisches Stellglied (1,76), umfassend einen beweglichen Teil (2) wobei das Vorspannelement (6,69,91) ohne Gleiten an den beweglichen Teil gekoppelt ist,
einen Positionsgeber (84), welcher so angeordnet ist, dass er die augenblickliche Position des beweglichen Teils erkennen kann und ein Positionssignal (83) erzeugen kann, welches die augenblickliche Position des beweglichen Teil (2) repräsentiert
einen Rechner, konfiguriert, um die durch das elektrische Stellglied in aufeinanderfolgenden Momenten auszuübende Kraft während der Bewegung des Vorspannelementes entsprechend des auf jeden dieser aufeinanderfolgenden Momenten gelieferten Lastsollwertes zu berechnen und ein Steuerungssignal des elektrischen Stellgliedes entsprechend der berechneten auszuübenden Kraft zu erzeugen, in dem der Rechner (12,80) konfiguriert ist zum:
Empfangen eines durch den Positionsgeber erzeugten Positionssignals und Erkennen einer Bewegungsrichtung des Vorspannelementes aufgrund des durch den Positionsgeber erzeugten Positionssignals,
Liefern eines ersten Lastsollwertes während der Bewegung des Vorspannelementes in eine erste Richtung, wobei der erste Lastsollwert ein durch den Rechner (12,80) erzeugtes Steuerungssignal (90) darstellt,
Liefern eines zweiten Lastsollwertes während der Bewegung eines Vorspannelementes in eine zweite, der ersten Richtung entgegengesetzten, Richtung, wobei der zweite Lastsollwert ein durch den Rechner (12,89) erzeugtes Steuerungssignal (90) darstellt, und
Liefern eines Lastsollwertes des fortschreitend variierenden Übergangs von dem ersten Lastsollwert bis zum zweiten Lastsollwert während eines Zeitintervalls als Antwort auf die Feststellung einer Umkehrung der Bewegung des Vorspannelementes zwischen der ersten und der zweiten Richtung durch den Rechner (12,80),
Erkennen einer Ausgangsposition des mobilen Teils des elektrischen Stellgliedes oder des Vorspannelementes in dem Zeitpunkt, in dem die Umkehrung der Bewegung durch das durch den Positionsgeber (84) erzeugte Positionssignal (83) erkannt wird,
Berechnen einer Endposition des Übergangs (N) im Rechner (12,80), welche einen Abstand in der zweiten Richtung im Verhältnis zur Ausgangsposition aufweist, wobei der Abstand zwischen der Endposition des Übergangs (N) und der Ausgangsposition (M) eine vorgegebene, im Speicher der Steuerungseinheit abgespeicherte Konstante (b₂) darstellt,
Liefern des Lastsollwertes in Form eines Steuerungssignals (90), erzeugt durch den Rechner (12,80), wobei das Steuerungssignal eine monotone Funktion der Position des beweglichen Teils des elektrischen Stellgliedes oder des Vorspannelementes darstellt, wobei die monotone Funktion von dem ersten Lastsollwert bis zum zweiten Lastsollwertes zwischen der Ausgangsposition (M) und der Endposition des Übergangs variiert.

13. Gerät gemäß Anspruch 12, in dem das Vorspannelement einen Griff (91) umfasst, dazu bestimmt, in der Hand eines Benutzers gehalten zu werden, um die Kraft des Benutzers auszuüben, wobei der Griff ein Kontrollorgan (92, 93) aufweist, welches durch den Benutzer betätigt werden kann, um die Funktion des Rechners (12,80) zu steuern.

## Claims

1. A control method for controlling an electric actuator (1, 76) in an exercise device comprising a load element (6, 69, 91) intended to be displaced by the force of a user and coupled to a moving part (2) of the electric actuator, a control unit (12, 80) and a position coder (84) arranged so as to detect an instantaneous position of the moving part (2) and to generate a position signal (83) representative of the instantaneous position of the moving part (2), the control method comprising the execution by the control unit (12, 80) of the steps consisting in:
receiving the position signal generated by the position coder,
detecting a direction of the displacement of the load element from the position signal generated by the position coder,
supplying a first load set point (F_{A}, k_{A}) upon a displacement of the load element in a first direction, the first load set point being a control signal (90) generated by the control unit (12, 80),
supplying a second load set point (F_{B}, k_{B}) upon a displacement of the load element in a second direction opposite to the first direction, the second load set point being a control signal (90) generated by the control unit (12, 80), and
in response to the detection of a reversal of the displacement of the load element between the first direction and the second direction, supplying a transition load set point varying progressively from the first load set point to the second load set point during a time interval,
wherein the method further comprises:
detecting an initial position (M) of the moving part of the electric actuator or of the load element at the moment when the reversal of the movement is detected from the position signals (83) generated by the position coder (84),
computing an end-of-transition position (N) exhibiting a deviation in the second direction relative to the initial position, the deviation between the end-of-transition position (N) and the initial position (M) being a predetermined constant (b₂) stored in a memory of the control unit,
supplying the transition load set point in the form of a control signal (90) generated by the control unit (80), said control signal being representative of a monotonic function of the position of the moving part of the electric actuator or of the load element, said monotonic function varying from the first load set point (F_{A}, k_{A}) to the second load set point (F_{B}, k_{B}) between the initial position (M) and the end-of-transition position (N), **characterized by** the fact that the load element is coupled without slip to the moving part (2) of the electric actuator.

2. The method as claimed in claim 1, in which the transition load set point varies with a rate of variation per unit of displacement that is constant from the first load set point to the second load set point, the monotonic function being an affine function.

3. The method as claimed in either of claims 1 and 2, in which the deviation between the end-of-transition position of the load element and the initial position of the load element lies between 2 and 200 mm.

4. The method as claimed in either of claims 1 and 2, in which the deviation between the end-of-transition position of the load element and the initial position of the load element lies between 20 and 100 mm.

5. The method as claimed in one of claims 1 to 4, further comprising:
detecting an instantaneous speed of the load element or of the moving part of the electric actuator, and
detecting the reversal of the displacement of the load element between the first direction and the second direction in response to a change of sign of the detected speed.

6. The method as claimed in one of claims 1 to 5, further comprising:
detecting the instantaneous position of the load element or of the moving part of the electric actuator over time,
detecting an extreme position (T) of the load element or of the moving part of the electric actuator in the first direction,
determining a deviation in the second direction between the detected instantaneous position and the extreme position, and
detecting the reversal of the displacement of the load element between the first direction and the second direction when the deviation in the second direction crosses a determined reversal threshold (a₂).

7. The method as claimed in claim 6, in which the reversal threshold (a₂) is a predetermined constant.

8. The method as claimed in one of claims 6 or 7, in which the reversal threshold lies between 2 and 200 mm, preferably between 5 and 20 mm.

9. The method as claimed in one of claims 1 to 8, further comprising:
in response to the detection of a second reversal of the displacement of the load element between the second direction and the first direction, supplying a second transition load set point varying progressively from the second load set point to the first load set point during a second time interval,
detecting a second initial position (P) of the moving part of the electric actuator or of the load element at the moment when the second reversal of the movement is detected,
computing a second end-of-transition position (Q) exhibiting a deviation in the first direction relative to the second initial position,
supplying the second transition load set point in the form of a monotonic function of the position of the moving part of the electric actuator or of the load element, said monotonic function varying from the second load set point to the first load set point between the second initial position (P) and the second end-of-transition position (Q).

10. The method as claimed in one of claims 1 to 9, further comprising:
computing a force to be exerted by the electric actuator at successive instants during displacements of the load element as a function of the load set point supplied at each of said successive instants, and
generating a control signal to control the electric actuator with the control signal such that the force exerted by the electric actuator (1, 76) in response to the control signal corresponds to the computed force to be exerted.

11. The method as claimed in claim 10, in which the force to be exerted is computed as a sum of the load set point (F_{ch}) supplied at each of said successive instants with at least one additive contribution selected from a contribution of inertial force proportional to a measured instantaneous acceleration of the moving part of the electric actuator or of the load element, a contribution of elastic force proportional to the deviation between a reference position and a measured instantaneous position of the moving part of the electric actuator or of the load element, and a contribution of viscous force proportional to a measured instantaneous speed of the moving part of the electric actuator or of the load element, the contribution of viscous force being equal to the product of said instantaneous speed by a predetermined viscosity coefficient stored in a memory.

12. An exercise device comprising:
a load element (6, 69, 91) intended to be displaced by the force of a user,
an electric actuator (1, 76) comprising a moving part (2), the load element (6, 69, 91) being coupled without slip to the moving part,
a position coder arranged so as to detect an instantaneous position of the moving part and to generate a position signal representative of the instantaneous position of the moving part,
a computer (12, 80) configured to compute a force to be exerted by the electric actuator at successive instants during displacement of the load element as a function of a load set point supplied at each of said successive instants and to generate a control signal of the electric actuator as a function of the computed force to be exerted, in which the computer (12, 80) is configured to:
receive a position signal generated by the position coder and detect a direction of the displacement of the load element from the position signal generated by the position coder,
supply a first load set point upon a displacement of the load element in a first direction, the first load set point being a control signal (90) generated by the computer (12, 80),
supply a second load set point upon a displacement of the load element in a second direction opposite to the first direction, the second load set point being a control signal (90) generated by the computer (12, 80), and
in response to the detection by the computer (12, 80) of a reversal of the displacement of the load element between the first direction and the second direction, supply a transition load set point varying progressively from the first load set point to the second load set point during a time interval,
detect an initial position of the moving part of the electric actuator or of the load element at the moment when the reversal of the movement is detected from the position signal (83) generated by the position coder (84),
compute, in the computer (12, 80), an end-of-transition position exhibiting a deviation in the second direction relative to the initial position, the deviation between the end-of-transition position (N) and the initial position (M) being a predetermined constant (b₂) stored in a memory of the control unit, and
supply the transition load set point in the form of a control signal (90) generated by the computer (12, 80), said control signal being representative of a monotonic function of the position of the moving part of the electric actuator or of the load element, said monotonic function varying from the first load set point to the second load set point between the initial position and the end-of-transition position.

13. The device as claimed in claim 12, in which the load element comprises a handle (91) intended to be held in the hand by the user to exert the force of the user, the handle bearing a control member (92, 93) that can be actuated by the user to control a function of the computer (12, 80).
